# FASCICULE DE BREVET EUROPEEN

(11) **EP 3 037 588 B1**
(45) Date de publication et mention de la délivrance du brevet: **04.12.2019**
(21) Numéro de dépôt: 15200261.4
(22) Date de dépôt: 15.12.2015
(51) Int. Cl.: E02F 7/00, C02F 1/00, E02F 5/28, E02F 7/02

(54) **PROCEDE D'EXTRACTION DE BOUES D'UNE ETENDUE D'EAU A HAUTEUR D'EAU VARIABLE ET DISPOSITIF ASSOCIE**
VERFAHREN ZUR EXTRAKTION VON SCHLÄMMEN AUS EINER WASSERFLÄCHE MIT VARIABLER WASSERTIEFE, UND ENTSPRECHENDE VORRICHTUNG
METHOD FOR EXTRACTING SLUDGE FROM A BODY OF WATER WITH VARIABLE WATER HEIGHT AND ASSOCIATED DEVICE

(43) Date de publication de la demande: 29.06.2016
(73) Titulaire: Bibaut Environnement, 60880 Le Meux (FR)
(72) Inventeur: BIBAUT, Rémi Hubert Alain, 60126 RIVECOURT (FR)
(74) Mandataire: Novagraaf Technologies

(56) Documents cités:
- EP-A2- 2 492 403
- DE-A1- 3 441 452
- FR-A1- 2 784 974
- JP-A- 2000 087 391
- US-A- 3 947 980
- US-A1- 2009 084 735
- US-B1- 6 497 535

## Description

L'invention concerne un procédé et un dispositif associé d'extraction des boues d'une étendue d'eau à hauteur d'eau variable. Notamment, l'invention concerne un système de répartition des boues sur un tapis flottant ainsi qu'un dispositif de montée des boues sur une berge.

Actuellement, les procédés et les dispositifs d'extraction des boues d'une étendue d'eau, comme un lac, séparent deux étapes : la phase d'extraction des boues d'un fond du lac et la phase d'évacuation des boues extraites sur la terre ferme. Parmi les solutions actuelles :
- Utilisation de grandes grues permettant de rapprocher un grand talus mais qui est difficile à mettre en place nécessitant des appuis important au niveau de la berge du lac avec un risque d'altération de ces dernières. Au surplus, un tel dispositif ne permet pas des cadences importantes ;
- Utilisation d'un transport hydraulique qui nécessite de liquéfier de manière suffisante les boues pour les faires passer par un tuyau et par conséquent de prévoir ensuite des installations de décantation des boues ainsi fortement chargées en eau. De plus, une telle solution présente des inconvénients de mauvaises cadences, de forts risques de colmatage et une difficile gestion des corps étrangers ;
- Utilisation de pompes à pistons présentant les mêmes inconvénients avec des risques de colmatage élevé, en particulier lorsqu'il y a présence de corps étrangers, avec en outre de très mauvaises cadences.

En outre, la présence de talus, formant la berge du lac, relativement élevés et/ou à forte pente ne permet pas une mise en place d'une rampe d'accès au lac qui soit satisfaisante d'un point de vue sécuritaire.

De plus, le dispositif d'extraction est fixe ce qui nécessitent des ajustements et des réglages continuels en fonction des variations d'une hauteur d'eau du lac.

Il est connu par le document US6497535 un procédé d'extraction des boues selon le préambule de la revendication 1, mais les boues sont mal réparties sur les moyens d'acheminement.

Un but de l'invention est de remédier aux inconvénients des systèmes existants précédemment exposés.

A cette fin, il est prévu selon l'invention, un procédé d'extraction des boues d'une étendue d'eau à hauteur d'eau variable, selon la revendication 1.

Ainsi, la mise en œuvre d'un tel procédé permet de remonter facilement sur la berge, de manière propre, des boues extraites peu chargées en eau en cadence élevée, sans ségrégation ni problème de gestion des corps étrangers tout en ne nécessitant pas une liquéfaction inutile des boues extraites.

Avantageusement, mais facultativement, le procédé d'extraction de boues selon l'invention comporte au moins l'une des caractéristiques techniques additionnelles suivantes :
- l'étape de montée comporte des sous étapes de relevage des boues acheminées puis de dépose des boues relevées sur les moyens de transport terrestre.

Il est prévu aussi, selon l'invention, un dispositif d'extraction des boues d'une étendue d'eau à hauteur d'eau variable, agencé de sorte à mettre en œuvre un procédé présentant au moins l'une des caractéristiques techniques précédentes, le dispositif comportant des moyens d'extraction des boues depuis un fond de l'étendue d'eau, des moyens de répartition des boues extraites par les moyens d'extraction, des moyens d'acheminement vers une berge de l'étendue d'eau des boues réparties par les moyens de répartition, des moyens de relevage des boues acheminées par les moyens d'acheminement vers un sommet de la berge, les moyens d'acheminement comportant une bande de transport, caractérisé en ce que les moyens de répartition comprennent, à une extrémité, un flotteur agencé de sorte à reposer sur l'étendue d'eau (L) et, à l'autre extrémité, un chariot mobile motorisé agencé de sorte à pouvoir cheminer le long des moyens d'acheminement.

Avantageusement, mais facultativement, le dispositif d'extraction de boues selon l'invention comporte au moins l'une des caractéristiques techniques additionnelles suivantes :
- les moyens d'acheminement comportent une bande de transport ;
- les moyens de répartition comportent des moyens de stockage tampon des boues extraites ;
- les moyens de répartition comportent un système d'alimentation à palettes ;
- les moyens de relevage comprennent un système d'élévateur à palettes ; et,
- les moyens de relevage comprennent un véhicule motorisé agencé de sorte à pouvoir se déplacer sur la berge en entrainant les moyens de relevage.

D'autres caractéristiques et avantages de l'invention apparaîtront lors de la description ci-après d'un mode de réalisation. Aux dessins annexés:
- La figure 1 est un diagramme général illustrant un mode de réalisation du procédé selon l'invention ;
- La figure 2 est un diagramme illustrant le procédé de la figure 1 ;
- La figure 3 est une vue tridimensionnelle d'un dispositif de mise en œuvre du procédé de la figure 1 installé sur un lac ;
- La figure 4 est un diagramme illustrant en détail l'étape 103 du procédé de la figure 2 ;
- La figure 5 est un diagramme illustrant en détail l'étape 107 du procédé de la figure 2 ;
- Les figures 6a et 6b sont des vues schématiques de dessus et de coté d'un mode de réalisation d'un élément du dispositif de la figure 3 mettant en œuvre l'étape 103 de la figure 4 ;
- La figure 7 est une vue tridimensionnelle de détails d'un élément du dispositif de la figure 3 mettant en œuvre l'étape 107 de la figure 5 ;
- Les figures 8 et 9 sont des vues schématiques de dessus et de coté de l'élément de la figure 7 ; et
- La figure 10 est une vue en coupe partielle schématique des éléments des figures 6a, 6b et 7.

En référence aux figures 1, 2, 4 et 5, nous allons décrire un procédé d'extraction de boues 100 d'un lac L, ou de toute autre étendue d'eau naturelle ou artificielle, selon l'invention.

A la figure 1 est illustré le principe général du procédé d'extraction de boues 100 selon l'invention. Le procédé d'extraction de boues 100 selon l'invention permet de déplacer des boues Be, situées dans un fond d'une étendue d'eau, comme un lac L, vers des moyens de transport terrestres des boues Bs loin de l'étendue d'eau. Le procédé d'extraction de boues 100 selon l'invention nécessite pour cela de l'énergie hydraulique Eh, de l'énergie électrique Ee, de l'énergie mécanique Em utilisées par un dispositif de mise en œuvre du procédé d'extraction de boues 100 selon l'invention qui sera décrit ultérieurement.

En référence à la figure 2, le procédé d'extraction de boues 100 selon l'invention comporte une première étape d'extraction des boues Bs 101 depuis le fond de l'étendue d'eau. Ensuite, les boues extraites 102 sont déposées sur des moyens d'acheminement vers une berge de l'étendue d'eau lors d'une étape de répartition 103 des boues extraites 102. Puis, les boues réparties 104 sont acheminées par les moyens d'acheminement vers la berge de l'étendue d'eau lors d'une étape de déplacement 105 dans un plan parallèle sensiblement à un plan d'eau de l'étendue d'eau. Ensuite, le procédé d'extraction de boues 100 selon l'invention comporte une étape de montée 107 des boues acheminées 106 au bord de l'étendue d'eau sur la berge. Une fois les boues montées sur la berge 108, le procédé d'extraction de boues 100 selon l'invention comporte une étape de dépose 109 des boues montées sur la berge 108 sur des moyens de transport terrestre des boues Bs loin de l'étendue d'eau, en particulier vers des casiers de séchage des boues ainsi transportées Bs, par exemple.

En référence à la figure 4, nous allons décrire en détail l'étape de répartition 103 des boues extraites 102. Les boues extraites 102 sont, dans une première sous-étape 1031, stockées dans des moyens de stockage tampon. Puis, les boues ainsi stockées 1032 sont acheminées depuis les moyens de stockage tampon pour être déposées de manière répartie sur les moyens d'acheminement vers une berge de l'étendue d'eau, dans une sous-étape 1033. Concomitamment aux sous-étapes 1031 et 1033, une sous-étape 1030 de pilotage est réalisée de sorte à assurer la flottabilité, la stabilité et la mobilité des moyens de stockage tampons par rapport aux moyens d'acheminement vers une berge de l'étendue d'eau de sorte à ce que les moyens de stockage tampon soient positionnés sur l'étendue d'eau au plus proche d'un point d'extraction des boues. Afin de réaliser ces sous-étapes, le procédé d'extraction de boues 100 selon l'invention fournit l'énergie E à différents moyens de mise en œuvre du procédé d'extraction de boues 100 selon l'invention.

En référence maintenant à la figure 5, nous allons décrire en détail l'étape de montée 107 des boues acheminées 106 au bord de l'étendue d'eau sur la berge. Les boues acheminées 106 sont, dans une première sous-étape 1071, relevées depuis l'étendue d'eau vers un sommet de la berge de l'étendue d'eau. Puis, les boues ainsi relevées 1072 sont déposées de sur les moyens de transport terrestres des boues Bs loin de l'étendue d'eau, dans une sous-étape 1073. Concomitamment aux sous-étapes 1071 et 1073, une sous-étape 1070 de pilotage est réalisée de sorte à assurer la flottabilité, la stabilité et la mobilité des moyens de mise en œuvre de ses sous-étapes. Afin de réaliser ces sous-étapes, le procédé d'extraction de boues 100 selon l'invention fournit l'énergie E aux différents moyens de mise en œuvre du procédé d'extraction de boues 100 selon l'invention.

Nous allons maintenant décrire un dispositif d'extraction de boues 1 selon l'invention, destiné à mettre en œuvre le procédé d'extraction de boues 100 selon l'invention qui vient d'être décrit.

Le dispositif d'extraction de boues 1 selon l'invention, tel qu'illustré en figure 3 par exemple, est déployé sur une étendue d'eau L, comme un lac artificiel par exemple, délimité par une berge L_{B}. Le niveau de l'eau dans ce type de lac artificiel L est généralement variable en fonction de son utilisation par des activités industrielles périphériques qui y déversent des eaux chargées en boues Be.

Le dispositif d'extraction de boues 1 selon l'invention comporte des moyens d'extraction des boues Be depuis le fond de l'étendue d'eau L. Ici, les moyens d'extraction sont une barge 2 flottante sur la surface de l'étendue d'eau L au droit sensiblement du point d'extraction des boues Be. Cette barge flottante 2 est équipée d'une pelle mécanique 21 autonome positionnée à une extrémité de la barge 2. Au niveau d'une extrémité opposée, la barge 2 comporte une benne remplie de matériaux (comme de la craie) servant de contrepoids à la pelle mécanique 21. Entre les deux extrémités susmentionnées, la barge 2 comporte des moyens d'ancrage 22 de la barge 2 au-dessus du point d'extraction des boues Be. Les moyens d'ancrage sont ici des pieux d'ancrage coulissant. Une autre réalisation d'une barge 2 flottante est décrite plus en détails dans le document FR 2 810 293 auquel il est possible de se référer pour de plus amples informations. En variante de réalisation , la pelle mécanique 21 est une pelle mécanique standard à chenille posée sur la barge 2 dont la flèche est rallongée pour pouvoir atteindre le fond de l'étendue d'eau L et équipée d'un godet preneur en extrémité.

Le dispositif d'extraction de boues 1 selon l'invention comporte en outre des moyens de répartition de boues 3 sur des moyens d'acheminement 4 vers la berge L_{B} de l'étendue d'eau L. Les moyens de répartition 3 comportent, à une première extrémité, des moyens de stockage tampon 31 posés sur un flotteur 34, via par exemple ici une liaison pivot. Les moyens de stockage tampon sont ici une trémie 31. La trémie est équipée d'un système d'alimentation à palettes 32 dont une extrémité est située en dessous de la trémie 31, en communication fluidique avec celle-ci. Ainsi, les boues stockées 1032 dans la trémie 31 s'écoulent par gravité dans le système d'alimentation à palettes 32. Les moyens de répartition 3 comprennent au niveau d'une extrémité opposée, un chariot mobile 33 motorisé qui est agencé de sorte à pouvoir se déplacer le long des moyens d'acheminement 4 vers la berge L_{B} de l'étendue d'eau L qui comportent à cet effet des rails. Cela permet de déplacer les moyens de répartition 3 de sorte à ce que la trémie 31 soit toujours à portée du godet de la pelle mécanique 21 de la barge flottante 2. Selon un mode de réalisation le chariot motorisé 33 est relié aux autres éléments des moyens de répartition 3 via une liaison pivot. Au niveau du chariot mobile 33, les moyens de répartition 3 comprennent un répartiteur 323 (voir figures 6a et 6b) situé sous une extrémité opposée du système d'alimentation à palettes 32. Ce répartiteur 323 permet de déposer en répartissant les boues ainsi réparties 104 sur les moyens d'acheminement 4 vers la berge L_{B} de l'étendue d'eau L. Un mode de réalisation du système d'alimentation à palettes 32 est illustré aux figures 6a et 6b. Il comporte une structure allongée 324 sur laquelle est enroulée une chaine de transport 322 équipée d'une série de palettes 321 uniformément réparties le long de la chaine de transport 322. La chaine de transport 322 est mise en mouvement via un moteur hydraulique 325. A la figure 10 est illustrée une coupe schématique du système d'alimentation à palettes 32. Les palettes 321 sont fixées perpendiculaires à la chaine de transport 322 via un support 326. La forme des palettes 321 est complémentaire d'une forme en « V » tronqué d'un fond 312 de la trémie 31. En variante de réalisation, le système d'alimentation à palettes est similaire à un élévateur à palettes 5 qui sera décrit ultérieurement.

Le dispositif d'extraction de boues 1 selon l'invention comporte en outre les moyens d'acheminement 4 vers la berge L_{B} de l'étendue d'eau L. Ces moyens d'acheminement 4 vers la berge L_{B} de l'étendue d'eau L sont composés ici d'une série de modules de structure 43 aboutés les uns aux autres et reposant sur une série de flotteurs 41 à la surface de l'étendue d'eau L. Les modules de structure 43 comportent les rails sur lesquels peut cheminer le chariot mobile 33. Une bande de transport 42 court le long de la série de modules de structure 43. La coopération avec les moyens de répartition 3 permet d'alimenter de manière régulière en boues stockées 104 la bande de transport 42, ce qui assure une répartition homogène des boues acheminées 106 sur la bande de transport 106. Les modules de structure 43 sont décrits plus en détails dans le document FR 2 784 974 auquel il est possible de se référer pour de plus amples information.

En position, les moyens d'acheminement 4 vers la berge L_{B} de l'étendue d'eau L présentent une extrémité située au voisinage de la berge L_{B} de l'étendue d'eau L, c'est-à-dire au bord de l'étendue d'eau L. A ce niveau, le dispositif d'extraction de boues 1 selon l'invention comporte alors des moyens de relevage 5 des boues acheminées 106 par les moyens d'acheminement 4 vers la berge L_{B} de l'étendue d'eau L. Les moyens de relevage 5 sont illustrés aux figures 7 à 10. Les moyens de relevage 5 comprennent une structure allongée 52 dont une première extrémité pénètre dans une trémie de réception 59 reposant sur un flotteur 58 sur l'étendue d'eau L. La deuxième extrémité de la structure allongée 52 comporte un véhicule motorisé 57, ici sous la forme d'une pelle mécanique modifiée en ce que la flèche est remplacée par la structure allongée 52. Le véhicule motorisé 57 est destinée à être positionné sur le sommet de la berge L_{B}, au-dessus des moyens de transport terrestre 6. Le long de la structure allongée 52, et s'étendant au sein de celle-ci, les moyens de relevage 5 comprennent une goulotte 51 de forme générale en « V » tronqué en section. En regard de cette goulotte 51, les moyens de relevage 5 comportent une chaine de transport 55 entrainée par un moteur 56 qui peut être un moteur hydraulique, une série de palettes 53 sont uniformément réparties sur la chaine de transport 55. A la figure 10 est illustrée une coupe schématique de cet agencement. Les palettes 53 sont fixées perpendiculaires à la chaine de transport 55 via un support 531. La forme des palettes 53 est complémentaire de la forme en « V » tronqué de la goulotte 21. En fonctionnement, les palettes 53 glissent le long de la goulotte 51 depuis la première extrémité de la structure allongée 52 située sur le flotteur 58 vers un entonnoir de réception 54 situé au niveau de la deuxième extrémité de la structure allongée 52 et sous une sortie de la goulotte 51. Cet entonnoir 54 permet de déposer les boues relevées 108, donc montées sur la berge, sur les moyens de transport terrestre 6 des boues Bs. Lors d'un montage du dispositif d'extraction de boues 1 selon l'invention, l'extrémité des moyens d'acheminement 4 située au voisinage de la berge L_{B} de l'étendue d'eau L est installée sur le flotteur 58 des moyens de relevage 5, de sorte que les boues acheminées 106 se déversent sur la première extrémité de la structure allongée 52 pour être entraînées le long de la goulottes 51 par la série de palettes 53. L'ensemble forme un système d'élévateur à palettes dont une extrémité repose sur le flotteur 58 et l'autre extrémité est monté sur le véhicule motorisé 57 situé sur la berge L_{B}.

Les moyens de transport terrestre 6 peuvent être formés de modules de structure similaire aux modules de structure 43 des moyens d'acheminement 4 et décrit plus avant dans le document FR 2 784 974.

Il ressort de ce qui précède que le procédé d'extraction de boues 100 selon l'invention, ainsi que le dispositif d'extraction de boues 1 selon l'invention associé, permettent de fournir un procédé, et un dispositif associé, d'extraction qui soit particulièrement adapté à une variabilité de hauteur d'eau et à la nature des boues extraites, en ne nécessitant pour cela que des moyens simples généralement disponibles sur n'importe quel chantier. L'assemblage modulaire des différents éléments formant le dispositif d'extraction de boues 1 selon l'invention, ainsi que la mobilité de certains d'entre eux, permet de manière simple un positionnement optimal du dispositif d'extraction de boues 1 selon l'invention sur l'étendue d'eau, même sur une berge présentant un talus élevé et/ou à forte pente. De plus, un tel agencement du dispositif d'extraction de boues 1 selon l'invention permet à ce dernier de s'adapter très facilement à une variation de la hauteur d'eau de l'étendue d'eau où il est installé.

## Revendications

1. Procédé d'extraction des boues (100) d'une étendue d'eau (L) à hauteur d'eau variable, comportant des étapes successives suivantes:
- extraction (101) des boues (Bs) déposées au fond de l'étendue d'eau (L) ;
- répartition (103) des boues extraites (102) sur des moyens d'acheminement (4) ;
- déplacement (105) vers une berge (L_{B}) de l'étendue d'eau (L) des boues réparties (104) dans un plan parallèle sensiblement à un plan de l'étendue d'eau (L) ;
- montée (107) des boues acheminées (106) sur la berge (L_{B}) ; et
- dépôt (109) des boues relevées (108) sur des moyens de transport terrestre (6)
**caractérisé en ce que** l'étape de répartition (101) comporte :
- une sous-étape de stockage (1031) des boues extraites (102) ; puis
- une sous-étape d'acheminement (1033) des boues stockées (1032) sur les moyens d'acheminement (4).

2. Procédé selon la revendication 1, **caractérisé en ce que** l'étape de montée (107) comporte des sous étapes de relevage (1071) des boues acheminées (106) puis de dépose (1073) des boues relevées (1072) sur les moyens de transport terrestre (6) .

3. Dispositif d'extraction des boues (1) d'une étendue d'eau (L) à hauteur d'eau variable, agencé de sorte à mettre en œuvre un procédé selon l'une des revendications 1 à 2, comportant des moyens d'extraction (2) des boues (Bs) depuis un fond de l'étendue d'eau (L), des moyens de répartition (3) des boues extraites (102) par les moyens d'extraction (2), des moyens d'acheminement (4) vers une berge (L_{B}) de l'étendue d'eau (L) des boues réparties (104) par les moyens de répartition (3), des moyens de relevage (5) des boues acheminées (106) par les moyens d'acheminement (4) vers un sommet de la berge, les moyens d'acheminement (4) comportant une bande de transport (42), **caractérisé en ce que** les moyens de répartition comprennent, à une extrémité, un flotteur (34) agencé de sorte à reposer sur l'étendue d'eau (L) et, à l'autre extrémité, un chariot mobile motorisé (33) agencé de sorte à pouvoir cheminer le long des moyens d'acheminement (4).

4. Dispositif selon la revendication 3, **caractérisé en ce que** les moyens d'acheminement (4) comportent des flotteurs (41) pour être positionnés flottant sur l'étendue d'eau (L).

5. Dispositif selon l'une des revendications 3 à 4, **caractérisé en ce que** les moyens de répartition (3) comportent des moyens de stockage tampon (31) des boues extraites.

6. Dispositif selon l'une des revendications 3 à 5, **caractérisé en ce que** les moyens de répartition (5) comportent un système d'alimentation à palettes (32).

7. Dispositif selon l'une des revendications 3 à 6, **caractérisé en ce que** les moyens de relevage (5) comprennent un système d'élévateur à palettes (51, 52, 53, 55, 56).

8. Dispositif selon l'une des revendications 3 à 7, **caractérisé en ce que** les moyens de relevage (5) comprennent un véhicule motorisé (57) agencée de sorte à pouvoir se déplacer sur la berge (L_{B}) en entrainant les moyens de relevage.

## Patentansprüche

1. Verfahren zur Extraktion von Schlämmen (100) aus einer Wasserfläche (L) mit variabler Wassertiefe, umfassend die folgenden sukzessiven Schritte:
- Extrahieren (101) der Schlämme (Bs), die auf dem Boden der Wasserfläche (L) abgelegt sind;
- Verteilen (103) der extrahierten Schlämme (102) auf Beförderungsmittel (4);
- Fortbewegen (105) hin zu einem Ufer (L_{B}) der Wasserfläche (L) der Schlämme (104), die auf einer Ebene verteilt wurden, die im Wesentlichen parallel zu einer Ebene der Wasserfläche (L) ist;
- Anhäufen (107) der geförderten Schlämme (106) auf dem Ufer (L_{B}); und
- Ablagern (109) der angehobenen Schlämme (108) auf Transportmittel an Land (6),
**dadurch gekennzeichnet, dass** der Schritt des Verteilens (101) Folgendes umfasst:
- einen Unterschritt des Lagerns (1031) der extrahierten Schlämme (102); dann
- einen Unterschritt des Beförderns (1033) der gelagerten Schlämme (1032) auf die Beförderungsmittel (4) .

2. Verfahren nach Anspruch 1, **dadurch gekennzeichnet, dass** der Schritt des Anhäufens (107) Unterschritte des Anhebens (1071) der geförderten Schlämme (106), dann des Ablagerns (1073) der angehobenen Schlämme (1072) auf Transportmittel an Land (6) umfasst.

3. Vorrichtung zur Extraktion von Schlämmen (1) aus einer Wasserfläche (L) mit variabler Wassertiefe, die derart angeordnet ist, dass sie ein Verfahren nach einem der Ansprüche 1 bis 2 durchführt, umfassend Mittel zur Extraktion (2) der Schlämme (Bs) von einem Boden der Wasserfläche (L), Mittel zum Verteilen (3) der durch die Mittel zur Extraktion (2) extrahierten Schlämme (102), Beförderungsmittel (4) hin zu einem Ufer (LB) der Wasserfläche (L) der durch die Mittel zum Verteilen (3) verteilten Schlämme (104), Mittel zum Anheben (5) der durch die Beförderungsmittel (4) geförderten Schlämme (106) hin zu einem Scheitelpunkt des Ufers, wobei die Beförderungsmittel (4) ein Transportband (42) umfassen, **dadurch gekennzeichnet, dass** die Mittel zum Verteilen an einem Ende einen Schwimmer (34) umfassen, der derart angeordnet ist, dass er auf der Wasserfläche (L) ruht, und, am anderen Ende, einen motorisierten beweglichen Wagen (33), der derart angeordnet ist, dass er sich entlang den Beförderungsmitteln (4) bewegen kann.

4. Vorrichtung nach Anspruch 3, **dadurch gekennzeichnet, dass** die Beförderungsmittel (4) Schwimmer (41) umfassen, um schwimmend auf der Wasserfläche (L) positioniert zu sein.

5. Vorrichtung nach einem der Ansprüche 3 bis 4, **dadurch gekennzeichnet, dass** die Mittel zum Verteilen (3) Mittel zur Pufferlagerung (31) der extrahierten Schlämme umfassen.

6. Vorrichtung nach einem der Ansprüche 3 bis 5, **dadurch gekennzeichnet, dass** die Mittel zum Verteilen (5) ein System zur Versorgung mit Paletten (32) umfassen.

7. Vorrichtung nach einem der Ansprüche 3 bis 6, **dadurch gekennzeichnet, dass** die Mittel zum Anheben (5) ein Hebesystem mit Paletten (51, 52, 53, 55, 56) umfassen.

8. Vorrichtung nach einem der Ansprüche 3 bis 7, **dadurch gekennzeichnet, dass** die Mittel zum Anheben (5) ein motorisiertes Fahrzeug (57) umfassen, das angeordnet ist, um sich auf dem Ufer (L_{B}) fortbewegen zu können, indem es die Mittel zum Anheben mit sich führt.

## Claims

1. Method for extracting sludge (100) from a body of water (L) with a variable water height, comprising the following successive steps:
- extraction (101) of the sludge (Bs) deposited at the bottom of the body of water (L);
- distribution (103) of the extracted sludge (102) on means of conveyance (4);
- displacement (105) to a bank (L_{B}) of the body of water (L) of the distributed sludge (104) in a plane substantially parallel to a plane of the body of water (L) ;
- raising (107) of the conveyed sludge (106) on the bank (L_{B}); and
- depositing (109) of the raised sludge (108) on a means of terrestrial transport (6)
**characterised in that** the step of distribution (101) comprises:
- a sub-step of storing (1031) the extracted sludge (102); then
- a sub-step of conveyance (1033) of the stored sludge (1032) on the means of conveyance (4).

2. Method according to claim 1, **characterised in that** the step of raising (107) comprises sub-steps of raising (1071) the conveyed sludge (106) then of depositing (1073) of the raised sludge (1072) on the means of terrestrial transport (6).

3. Device for extracting sludge (1) from a body of water (L) with a variable water height, arranged in such a way as to implement a method according to one of claims 1 to 2, comprising means for extracting (2) sludge (Bs) from the bottom of the body of water (L), means for distributing (3) sludge extracted (102) by the means for extracting (2), means for conveying (4) to a bank (L_{B}) of the body of water (L) sludge distributed (104) by the means for distributing (3), means for raising (5) sludge conveyed (106) by the means for conveying (4) to a top of the bank, with the means for conveying (4) comprising a conveyor belt (42), **characterised in that** the means for distributing comprise, at one end, a floater (34) arranged in such a way as to rest on the body of water (L) and, at the other end, a motorised movable carriage (33) arranged in such a way as to be able to travel along the means for conveying (4).

4. Device according to claim 3, **characterised in that** the means for conveying (4) comprise floaters (41) to be positioned floating on the body of water (L).

5. Device according to one of claims 3 to 4, **characterised in that** the means for distributing (3) comprise means of buffer storage (31) of the extracted sludge.

6. Device according to one of claims 3 to 5, **characterised in that** the means for distributing (5) comprise a system for feeding with pallets (32).

7. Device according to one of claims 3 to 6, **characterised in that** the means for raising (5) comprise a pallet lifting system with pallets (51, 52, 53, 55, 56).

8. Device according to one of claims 3 to 7, **characterised in that** the means for raising (5) comprise a motorised vehicle (57) arranged in such a way as to be able to be moved on the bank (L_{B}) by driving the means for raising.
